# EUROPÄISCHE PATENTSCHRIFT

(11) **EP 0 325 894 B1**
(45) Veröffentlichungstag und Bekanntmachung des Hinweises auf die Patenterteilung: **18.03.1992**
(21) Anmeldenummer: 88810899.0
(22) Anmeldetag: 29.12.1988
(51) Int. Cl.: B65D 47/08, B65D 35/24, B65D 35/44

(54) **Einteiliger Kunststoffverschluss mit einem Scharnier**
One piece hinged plastic closure
Fermeture en plastique faite d'une pièce avec charnière

(30) Priorität: 26.01.1988 CH 260/88
(43) Veröffentlichungstag der Anmeldung: 02.08.1989
(73) Patentinhaber: CREATECHNIC AG, 8305 Dietlikon (CH)
(72) Erfinder: Dubach, Werner F., CH-8124 Maur (CH)
(74) Vertreter: Feldmann, Clarence Paul

(56) Entgegenhaltungen:
- EP-A- 0 011 822
- BE-A- 892 347
- DE-A- 2 930 529
- US-A- 4 087 028

## Beschreibung

Die vorliegende Erfindung betrifft einen einteiligen Kunststoffverschluss mit einem Scharnier für Behälter, bestehend aus einem Unterteil mit Seitenwänden und einer abschliessenden Deckfläche einer darin angeordneten Austrittstülle, sowie einer mit dem Unterteil über das Scharnier verbundenen Kappe, die die Austrittstülle dichtend abschliesst. Ein derartiger Verschluß ist durch die BE-A-892 347 bekanntgenrorden.

Betrachtet man die bekannten einteiligen Kunststoffverschlüsse mit einem Scharnier, so sind sowohl die Seitenwände der Kappe als auch die Seitenwände des Unterteiles senkrecht zur Deckfläche und zur Basis des Unterteiles. Nur unter diesen Bedingungen war es möglich, einen Kunststoffverschluss der beschriebenen Art mit einer Kunststoffspritzform ohne Schieber herzustellen.

Es ist nun mehr die Aufgabe der vorliegenden Erfindung, einen Kunststoffverschluss der eingangs genannten Art zu schaffen, der von der Deckfläche des Unterteiles geneigt nach aussen verlaufende Seitenwände aufweist, der in einer Kunststoffspritzform ohne Schieber gefertigt werden kann.

Diese Aufgabe löst ein Verschluss der sich dadurch auszeichnet, dass die Seitenwandpartie in der das Scharnier angeordnet ist, geneigt zur Basisfläche des Unterteiles verläuft, wobei die die Deckfläche durchsetzende Austrittstülle parallel zu jener Seitenwandpartie verläuft. Diese Lösung erlaubt es, den langersehnten Wunsch zu erfüllen, einen Tubenkopf mit dem Verschluss einstückig zu fertigen, so dass sich dieser gesamte Teil direkt mit der Tubenhülse verschweissen lässt, falls es sich hierbei um eine Tube mit einer Tubenhülse aus einem Kunststofflaminat handelt.

Bekanntlich besteht eine Tube aus einer zylindrischen Hülse, die mit einem Tubenkopf verschweisst ist. Der Tubenkopf hat eine Austrittstülle an der eine Schulterpartie angrenzt, dessen Aussendurchmesser dem Innendurchmesser der Tubenhülse entspricht. Die Tubenhülse wird auf den Kragen des Tubenkopfes aufgeschweisst. Bekannte Verschlüsse für Tuben wurden bisher auf die Austrittstülle des Tubenkopfes aufgesetzt. Hierzu sind die Tubenköpfe an der Austrittstülle mit einem Aussengewinde versehen.

Ist die Tube aus Aluminium, so ist diese Lösung durchaus sinnvoll. Eine solche Lösung stellt auch nicht grosse Probleme an den Konstrukteur, weil der zylindrische Unterteil des Scharnierverschlusses sich problemlos aus der Spritzform ausstossen lässt.

Der Erfindung ist nachfolgend anhand eines bevorzugten Ausführungsbeispieles, welches in der beiliegenden Zeichnung im Detail dargestellt und erläutert wird.

Es zeigt:
Fig. 1-3 den erfindungsgemässen Verschluss auf einer Tube aufgeschweisst in drei verschiedenen Seitenansichten im geschlossenen Zustand;
Fig. 4 denselben Verschluss in der Aufsicht von oben in grösseren Massstab und
Fig. einen Vertikalschnitt durch den geschlossenen Verschluss entlang der Linie A-A in Figur 4;
Fig. 6 einen Vertikalschnitt durch den Verschluss in der Herstellungslage mit angdeuteter Spritzform;
Fig. 7&8 zwei Beispiele für die Gestaltung von Verpackungen mit dem erfindungsgemässen Verschluss.

Der generelle Aufbau des erfindungsgemässen Kunststoffverschlusses ist bekannt. Solche Verschlüsse sind auf vielen Flaschen angebracht. Sie haben einen auf den Behälterhals aufsetzbaren Unterteil 1 und eine damit scharnierend verbundene Kappe 2. Der Unterteil 1 und die Kappe 2 sind einerseits über ein Filmscharnier 3 und andrerseits über ein oder mehrere Federelemente miteinander verbunden. In der dargestellten Ausführungsform, die lediglich ein Beispiel des erfindungsgemässen Verschlusses aufzeigt, sind als Federelemente zwei, beidseits des Filmscharniers angeordnete, parallel zueinanderverlaufende Spannbänder 4 vorgesehen. Die Spannbänder 4 sind bezüglich des Filmscharniers 3 zum Zentrum des Verschlusses hin versetzt, wodurch die Schnappwirkung des Verschlusses erzielt wird (Figur 4).

Die nur teilweise dargestellte Tubenhülse ist mit T bezeichnet. Sie besteht aus einer Kunststofflaminatfolie. Der sonst übliche Tubenkopf fehlt hier, weil der Verschlussunterteil hier diese Funktion übernimmt. Der äusserste Rand des Verschlussunterteiles 1 ist etwa um die Dicke der Kunststofflaminatfolie verjüngt, sodass der Ueberlappungsbereich 5 an der die Folie mit dem Unterteil verschweisst in der Kontur kaum erkennbar ist

Zur Erläuterung der relativ komplexen Geometrie des Verschlusses wird insbesondere auf die Figur 5 hingewiesen. Es handelt sich hierbei um einen Vertikalschnitt durch den Verschluss gemäss Figur 4.

Der Unterteil 1 hat die Form eines Kegelstumpfes, der durch den Schnitt eines geraden Kreiskegels gebildet ist. Die Kegelachse K ist die Normale im Zentrum der kreisförmigen Basisfläche 6. Die Deckfläche 10 verläuft geneigt zur Kegelachse K. Die Neigung der Deckfläche 10 ist hier so gewählt, dass die Deckfläche senkrecht zur Seitenwandpartie 11′ im Bereich des Scharniers 3 verläuft.

Die Kappe 2 überdeckt die Deckfläche 10 des Unterteiles nicht vollständig. Dieser nicht abgedeckte Teil 12 der Deckfläche ist gegenüber dem abgedeckten Teil 10 geringfügig gegen unten parallel verschoben. Der untere Rand der umlaufenden Seitenwand 11 hat eine Wandstärke, die um die Foliendicke der Tubenhülle T verringert ist.

Der von der Kappe 2 überdeckte Teil der Deckfläche 10 wird von einer Austrittstülle, die gesamthaft mit 13 bezeichnet wird, durchsetzt. Der oberhalb der Deckfläche 10 liegende Teil 14 der Austrittstülle 13 hat einen grösseren Durchmesser als der unter der Deckfläche 10 liegende Teil 15 der Tülle 13. Im Uebergangsbereich 16 beider Tüllenteile 14,15 sind Durchbrüche 17 eingelassen, die eine Verbindung zwischen der Austrittstülle 13 und dem Raum 18 unterhalb der Deckfläche 10 herstellen. Dies ermöglicht die Beimischung eines Materials, welches sich im Raum 18 befindet, in den Strang des zweiten Materials das aus der Tubenhülse T stammt.

Um das Oeffnen des Verschlusses zu erleichtern, ist in dem dem Scharnier gegenüberliegenden Bereich eine Griffmulde 26 vorgesehen. Diese Griffmulde wird dadurch geformt, dass die Kappe 2 an der dem Scharnier 3 abgelegenen Seite eine Wandpartie 27 parallel zur Wandpartie 11′ des Unterteiles 1 im Bereich des Scharniers 3 verläuft.

Für die Verwendung solcher Kunststoffverschlüsse auf Behältnisse, die Lebensmittel oder Kosmetika enthalten, ist es erwünscht, die Unversehrtheit des Produktes erkennbar zu machen. Ein solches Unversehrtheitsgarantie-Element lässt sich auch beim erfindungsgemässen Verschluss realisieren. Generell ist das Garantieelement über Sollbruchstellen am Unterteil angespritzt und rastet beim erstmaligen Verschliessen in einem form- und/oder kraftschlüssigen Organ an der Kappe des Verschlusses ein, so dass sich der Verschluss erst durch die Zerstörung der Sollbruchstellen öffnen lässt.

Sieht man den Verschluss in der montierten Lage, so ist nicht verständlich wie dieser sich in einer Spritzform ohne Schieber fertigen lässt. Dies wäre auch gar nicht möglich, wenn man den Verschluss in der Montagelage in der Form spritzen wollte. Der Trick besteht aber darin, dass man den Verschluss in einer gekippten Lage spritzt und zwar so, dass die Deckfläche 10 in der Form horizontal liegt, wie dies die Figur 6 zeigt. Die beiden Spritzformhälften S 1 und S 2 sind unterschiedlich geneigt, grob schraffiert dargestellt. Die Anspritzkanäle sind einfachheitshalber weggelassen. Zur Realisierung dieser Fertigung sind die geometrischen Bedingungen, wie sie im Patentanspruch 1 beschrieben, unabdingbar.

Obwohl der erfindungsgemässe Verschluss für die Verwendung auf Tuben besonders vorteilhaft ist, ist er jedoch nicht hierauf begrenzt. Die ästhetische Gestaltung eines Verschlusses ist von ausschlaggebender Bedeutung. Die vorliegende Erfindung gibt dem Verpackungsfachmann eine zusätzliche Freiheit, die er ohne eine Verteuerung des Verschlusses voll ausnützen kann.

Obwohl in der detailliert dargestellten Ausführung die Deckfläche 10 senkrecht zur Wandpartie 11′ im Bereiche des Scharnieres S verläuft, ist dies keine Bedingung. Es ist sogar möglich, die Deckfläche 10 parallel zur Basisfläche 6 zu legen. Lediglich zur Illustration dienen die beiden Figuren 7 und 8. Zur Erinnerung ist die Achse der Austrittstülle strichliniert eingezeichnet.

## Patentansprüche

1. Einteiliger Kunststoffverschluss mit einem Scharnier (3) für Behälter, bestehend aus einem Unterteil (1) mit Seitenwänden (11) und einer abschliessenden Deckfläche (10) mit einer darin angeordneten Austrittstülle (13), sowie einer mit dem Unterteil über das Schernier (3) verbundenen Kappe (2), die die Austrittstülle dichtend abschliesst, dadurch gekennzeichnet, dass die Seitenwandpartie (11′), in der das Scharnier (3) angeordnet ist, geneigt zur Basisfläche (6) des Unterteiles (1) verläuft, wobei die die Deckfläche (10) durchsetzende Austrittstülle (13) parallel zu jener Seitenwandpartie verläuft.

2. Einteiliger Kunststoffverschluss nach Anspruch 1, dadurch gekennzeichnet, dass der Unterteil (1) im wesentlichen die Form eines geneigt zu seiner Achse geschnittenen Kegelstumpfes hat.

3. Einteiliger Kunststoffverschluss nach Anspruch 1, dadurch gekennzeichnet, dass die Wandstärke der um laufenden Seitenwand (11) an ihrem unteren Ende (5) verjüngt ist.

4. Einteiliger Kunststoffverschluss nach Anspruch 1, dadurch gekennzeichnet, dass die Austrittstülle (13) unterhalb (15) der Deckfläche (10) einen geringeren Durchmesser als oberhalb (14) der Deckfläche aufweist, und dass im Uebergangsbereich (16) beider Tüllenteile (14,15) Durchbrüche (17) vorgesehen sind, die eine Verbindung zwischen der Austrittstülle (13) und dem Raum (17) unter der Deckfläche (10) herstellen.

5. Einteiliger Kunststoffverschluss nach Anspruch 1,dadurch gekennzeichnet, dass der Verschluss eine das Oeffnen erleichternde Griffmulde (26) aufweist.

6. Einteiliger Kunststoffverschluss nach Anspruch 5, dadurch gekennzeichnet, dass die Kappe (2) an der dem Scharnier (3) abgelegenen Seite eine Wandpartie (27) aufweist, die parallel zur Wandpartie (11′) des Unterteiles (1) im Bereich des Scharniers (3) verläuft.

## Claims

1. One-piece plastic closure with a hinge (3) for containers, comprising a bottom (1) with side walls (11) and a terminating top surface (10) with a discharge nozzle (13) arranged therein, as well as a cap (2) connected by means of the hinge (3) to the bottom and which terminates the discharge nozzle in a sealing manner, characterized in that the side wall portion (11′) in which the hinge (3) is arranged is inclined with respect to the base surface (6) of the bottom (1), the discharge nozzle (13) passing through the top surface (10) running parallel to said side wall portion.

2. One-pierce plastic closure according to claim 1, characterized in that the bottom (1) is substantially shaped like a frustum sectioned in inclined manner to its axis.

3. One-piece plastic closure according to claim 1, characterized in that the thickness of the all-round side wall (11) is tapered at its lower end (5).

4. One-piece plastic closure according to claim 1, characterized in that the discharge nozzle (13) below (15) of the top surface (10) has a smaller diameter than above (14) the top surface and that in the transition area (16) of the two nozzle parts (14, 15) openings (17) are provided, which form a connection between the discharge nozzle (13) and the space (17) below the top surface (10).

5. One-piece plastic closure according to claim 1, characterized in that the closure has a gripping depression (26) facilitating opening.

6. One-piece plastic closure according to claim 5, characterized in that on the side remode from the hinge (3) the cap (2) has a wall portion (27) running parallel to the wall portion (11′) of the bottom (1) in the vicinity of the hinge (3).

## Revendications

1. Fermeture en matière plastique d'une seule pièce munie d'une charnière (3) pour récipient, constituée d'une partie inférieure (1) à parois latérales (11) et d'une face de recouvrement (10) comportant une tubulure de versement (13) disposée à l'intérieur, ainsi qu'un capuchon (2) relié par la charnière (3) à la partie inférieure et fermant la tubulure de versement de manière étanche, caractérisée par le fait que la partie (11′) des parois latérales dans laquelle se situe la charnière (3) est inclinée par rapport à la face de base (6) de ladite partie inférieure (1), la tubulure de versement (13) traversant la face de recouvrement (10) étant parallèle à cette partie de parois latérales.

2. Fermeture en matière plastique d'une seule pièce selon la revendication 1, caractérisée par le fait que la partie inférieure (1) a sensiblement la forme d'un tronc de cône incliné par rapport à son axe.

3. Fermeture en matière plastique d'une seule pièce selon la revendication 1, caractérisée par le fait que l'épaisseur de la paroi latérale périphérique (11) est plus réduite sur son extrémité inférieure (5).

4. Fermeture en matière plastique d'une seule pièce selon la revendication 1, caractérisée par le fait que la partie (15) de la tubulure de versement (13) placée sous la face de recouvrement (10) présente un diamètre inférieur à celui de la partie (14) placée au-dessus de la face de recouvrement et par le fait que, dans la zone de transition (16) entre les deux parties (14, 15) de la tubulure des perçages (17), sont prévus qui réalisent une liaison entre la tubulure de versement (13) et l'espace (17) situé sous la face de recouvrement (10).

5. Fermeture en matière plastique d'une seule pièce selon la revendication 1, caractérisée par le fait que la fermeture est munie d'une cavité de préhension (26) facilitant l'ouverture.

6. Fermeture en matière plastique d'une seule pièce selon la revendication 5, caractérisée par le fait que le capuchon (2) présente sur le côté opposé à la charnière (3) un tronçon de paroi (27) qui s'étend parallèlement au tronçon de paroi (11′) de la partie inférieure (1) dans la zone de la charnière (3).
